# EUROPÄISCHE PATENTSCHRIFT

(11) **EP 4 381 143 B1**
(45) Veröffentlichungstag und Bekanntmachung des Hinweises auf die Patenterteilung: **27.05.2026**
(21) Anmeldenummer: 22744749.7
(22) Anmeldetag: 15.07.2022
(51) Int. Cl.: E03C 1/08, F16K 47/08

(54) **STRAHLREGLER**
AERATOR
AÉRATEUR

(30) Priorität: 05.08.2021 DE 202021104212 U
(43) Veröffentlichungstag der Anmeldung: 12.06.2024
(73) Patentinhaber: Neoperl GmbH, 79379 Müllheim (DE)
(72) Erfinder: LACHER, Wolf-Dieter, 79379 Müllheim (DE)
(74) Vertreter: Mertzlufft-Paufler, Cornelius
(86) Internationale Anmeldenummer: PCT/EP2022/069834
(87) Internationale Veröffentlichungsnummer: WO 2023/011887

(56) Entgegenhaltungen:
- US-A- 2 799 487
- US-A- 4 730 786
- US-A- 5 242 119
- US-A1- 2019 330 829

## Beschreibung

Die Erfindung betrifft einen Strahlregler mit einem unterhalb einer Zerlegereinheit ausgebildeten Innenraum, wobei die Zerlegereinheit wenigstens einen Wasserdurchtritt in den Innenraum hat, und mit wenigstens einem in dem Innenraum angeordneten Einlegeteil.

Strahlregler sind bekannt und dienen zur Bereitstellung eines Wasserstrahls gewünschter Form und/oder Qualität, beispielsweise belüftet oder laminar, und/oder Durchflussklasse, bevorzugt am Wasserauslauf einer Sanitärarmatur oder in einer geschlossenen Leitung. Es ist bekannt, Einlegeteile in Form von Einlegegittern in den Innenraum einzulegen, um beispielsweise eine Durchmischung oder eine Homogenisierung des Wasserstrahls zu verbessern.

Aus der US 4 730 786 A ist ein Wasserhahnauslaufansatz zur Veränderung der Eigenschaften des durch den Aufsatz fließenden Stroms und insbesondere auf einen Auslaufaufsatz zur Bereitstellung eines strömungsbegrenzten laminaren Stroms bei gleichzeitiger Minimierung des durch den Strom erzeugten Lärms vorbekannt.

Aus der US 5 242 119 A ist ein weiterer Auslaufaufsatz vorbekannt, der den durch den Wasserhahn fließenden Flüssigkeitsstrom so verändert, dass eine laminare Strömung entsteht.

In der US 2 799 487 A wird ein Strahlregler beschrieben, der verbesserte Baueigenschaften aufweisen soll.

Aus der US 2019/330829 A1 ist eine Vorrichtung zur Erzeugung von Mikroblasen vorbekannt, wobei die Vorrichtung das Wasser enthärten kann, den Luftgehalt des Wassers erhöhen kann und die Feinheit der Blasen beeinflusst.

Der Erfindung liegt die Aufgabe zugrunde, einen Strahlregler mit verbesserten Gebrauchseigenschaften zu schaffen.

Zur Lösung der genannten Aufgabe sind erfindungsgemäß die Merkmale des Anspruchs 1 vorgesehen. Insbesondere wird somit zur Lösung der genannten Aufgabe bei einem Strahlregler der eingangs beschriebenen Art erfindungsgemäß vorgeschlagen, dass das Einlegeteil zumindest in einem Bereich um den wenigstens einen Wasserdurchtritt an der Zerlegereinheit anliegt. Durch eine Positionierung des Einlegeteils direkt an der Zerlegereinheit sind Fließgeräusche verminderbar. Dies verbessert die Gebrauchseigenschaften.

Hierbei ist es günstig, wenn das Einlegeteil zumindest in dem genannten Bereich flächig anliegt.

Die Zerlegereinheit kann in einer Alternative einen Diffusor, in welchem beispielsweise ein axial eintretender Strahl in eine seitliche Richtung umgelenkt und in Einzelstrahlen aufgeteilt wird und diese Einzelstrahlen verwirbelt und in axiale Richtung umgelenkt werden, haben. Diffusoren sind als Zerlegereinheit besonders gut für niedrigere Durchflussklassen geeignet. Bevorzugt sind diese Einzelstrahlen auf einem einheitlichen Radius angeordnet, so dass sich eine Ringanordnung von Einzelstrahlen ergibt.

Der Begriff "axial" kann sich beispielsweise auf eine Längsachse und/oder eine Hauptströmungsrichtung des Strahlreglers beziehen.

Die Zerlegereinheit kann alternativ oder zusätzlich eine Lochplatte, bei welcher beispielsweise ein axial eintretender Strahl direkt in eine Vielzahl von axial austretenden Einzelstrahlen aufgeteilt wird, haben. Lochplatten sind als Zerlegereinheit besonders gut für höhere Durchflussklassen geeignet. Bevorzugt sind die Einzelstrahlen gleichmäßig über einen Querschnitt des Innenraums verteilt.

Bei einer vorteilhaften Ausgestaltung kann vorgesehen sein, dass das Einlegeteil abströmseitig durch wenigstens ein Stützelement abgestützt ist. Somit ist das Einlegeteil einfach in seiner Gebrauchsposition haltbar. Es ist sogar erreichbar, dass das Einlegeteil gegen die Zerlegereinheit gedrückt ist. Das Einlegeteil kann hierbei beispielsweise durch wenigstens ein Einlegegitter als Stützelement abgestützt sein. Somit ist ein einfach montierbares Stützelement verwendbar.

Bei einer vorteilhaften Ausgestaltung kann vorgesehen sein, dass eine Maschenweite des Einlegeteils kleiner als eine Maschenweite eines, beispielsweise des bereits erwähnten, stromabwärtigen Einlegegitters ist. Es hat sich herausgestellt, dass durch besonders engmaschige Einlegeteile eine besonders große Geräuschreduktion erreichbar ist.

Der Begriff "Maschenweite" kann beispielsweise eine Gitterstruktur oder eine Netzstruktur des Einlegeteils und des wenigstens einen Stützelementes, insbesondere des wenigstens einen Einlegegitters, implizieren.

Bei einer vorteilhaften Ausgestaltung kann vorgesehen sein, dass das Einlegeteil abströmseitig an einer Auslaufstruktur abgestützt ist. Somit ist eine stabile Anordnung des Einlegeteils erreichbar.

Bei einer vorteilhaften Ausgestaltung kann vorgesehen sein, dass das Einlegeteil an seinem Umfang an einem vorzugsweise den Innenraum seitlich begrenzenden Gehäuseteil abgestützt ist. Somit sind zusätzliche Stützelemente verzichtbar.

Bei einer vorteilhaften Ausgestaltung kann vorgesehen sein, dass das Einlegeteil die Zerlegereinheit in seitlicher Richtung zumindest im Bereich der Wasserdurchtritte abdeckt und/oder kontaktiert. Somit sind alle Einzelstrahlen, die aus der Zerlegereinheit austreten, auffangbar. Dies reduziert die Geräuschentwicklung nochmals.

Bei einer vorteilhaften Ausgestaltung kann vorgesehen sein, dass das Einlegeteil wenigstens eine Lage aus einem Flächengebilde hat. Somit ist eine flächige Ausbildung des Einlegeteils erreichbar. Dies hat sich als günstig für die Geräuschminderung herausgestellt.

Ein Flächengebilde kann beispielsweise als ein im wesentlichen zweidimensionales Objekt charakterisiert werden, dass aus eindimensionalen Elementen, beispielsweise Drähten, Fasern, Filamenten oder Fäden, in einem Fügeverfahren, beispielsweise durch Weben, Stricken, Wirken, Walken oder Flechten, hergestellt ist.

Die Flächengebilde können beispielsweise aus Draht hergestellt sein. Somit sind Metallgeflechte oder Metallgewebe oder allgemein metallische Flächengebilde verwendbar. Es ist eine vergleichsweise hohe Stabilität und Festigkeit erreichbar.

Bei einer vorteilhaften Ausgestaltung kann vorgesehen sein, dass das Flächengebilde ein textiles Flächengebilde ist. Somit ist ein besonders flexibles Flächengebilde verwendbar. Es hat sich herausgestellt, dass dies besonders günstig für eine Geräuschminderung ist. Beispiele für textile Flächengebilde sind Gewebe, Geflechte, Filze, Gewirke oder Gestricke.

Das Material des textilen Flächengebildes kann beispielsweise aus Naturfasern und/oder Chemiefasern, aus natürlichen Polymeren und/oder aus synthetischen Polymeren und/oder aus anorganischen Fasern bestehen. Die Naturfasern können beispielsweise mineralische Naturfasern wie Asbestfasern oder Steinwolle sein, pflanzliche Naturfasern wie Baumwollfaser, Flachsfaser oder Hanffaser sein, oder tierische Naturfasern wie Wolle, Seide oder Fellhaare sein. Chemiefasern aus natürlichen Polymeren können beispielsweise Regeneratfasern auf Cellulosebasis wie Viskose, Lyocell oder auch Gummi sein. Chemiefasern aus synthetischen Polymeren können beispielsweise Polyacrylnitrit, Polypropylen, Polyester, Polyamid, Polyurethan oder eine Mischung davon sein. Anorganische Fasern können Keramikfasern, Glasfaser oder Metallfasern sein. Basierend auf den Grad der gewünschten Geräuschminderung oder dem Produktionsverfahren können somit vorteilhafte Materialien oder Materialkombinationen für das textile Flächengebilde verwendet werden.

Bei einer vorteilhaften Ausgestaltung kann vorgesehen sein, dass das Einlegeteil wenigstens eine Lage aus einem Gewebe hat. Versuche haben für Gewebe, insbesondere wenn alle Lagen aus einem Gewebe gefertigt sind, besonders gute Geräuschminderungseigenschaften gezeigt.

Bei einer vorteilhaften Ausgestaltung kann vorgesehen sein, dass wenigstens eine Lage aus Kunststofffasern und/oder Metallfasern und/oder Draht gebildet ist. Kunststofffasern sind besonders günstig in Bezug auf geringe Ablagerungen und auf Lebensmittelverträglichkeit. Metallfasern oder Draht sind beispielsweise günstig für eine Formstabilität.

Bevorzugt sind alle Lagen aus Kunststofffasern gefertigt, beispielsweise gewebt, gestrickt, gewirkt, gewalkt oder geflochten.

Bei einer vorteilhaften Ausgestaltung kann vorgesehen sein, dass wenigstens eine Lage gestanzt ist. Dies ermöglich eine einfache Fertigung.

Das Einlegeteil hat wenigstens zwei Lagen. Versuche haben gezeigt, dass sich durch eine Mehrlagigkeit besonders gute Eigenschaften in Bezug auf eine geringe Geräuschentwicklung ergeben.

Hierbei ist vorgesehen, dass die wenigstens zwei Lagen an ihren Rändern miteinander stoffschlüssig verbunden sind. Dies ermöglicht eine Verwendung einer kompakten Einheit, bei der Lagen relativ zueinander fixierbar sind.

Alternativ oder zusätzlich kann hierbei vorgesehen sein, dass die wenigstens zwei Lagen einen Zwischenraum einschließen. Die Ausbildung von Zwischenräumen begünstigt eine weitere Geräuschverminderung.

Bei einer vorteilhaften Ausgestaltung kann vorgesehen sein, dass die wenigstens zwei Lagen deckungsgleich sind. Dies ermöglicht eine einfache Fertigung.

Bei einer vorteilhaften Ausgestaltung kann vorgesehen sein, dass das Einlegeteil an seinem Rand verstärkt ausgebildet ist. Somit ist eine Abstützung des Einlegeteils an seinem Umfang stabil erreichbar, beispielsweise auch ohne innere Stützelemente.

Bei einer vorteilhaften Ausgestaltung kann vorgesehen sein, dass die Zerlegereinheit eine Lochplatte hat. Es hat sich herausgestellt, dass gerade für Einzelstrahlen, die aus einer Lochplatte austreten, gute Verminderungen erreichbar sind.

Bei einer vorteilhaften Ausgestaltung kann vorgesehen sein, dass eine Dicke des Einlegeteils geringer als eine Dicke der Lochplatte ist. Somit sind vergleichsweise dünne Einlegeteile verwendbar.

Bei einer vorteilhaften Ausgestaltung kann vorgesehen sein, dass das wenigstens eine Stützelement das Einlegeteil an einer von einem Randbereich des Einlegeteils beabstandeten Stelle abgestützt. Somit ist das flächige Anliegen an der Zerlegereinheit auch in einem Innenbereich unterstützbar.

Beispielsweise kann ein Abstand einer Stützstelle wenigstens 1/10 oder wenigstens 1/4 eines Durchmessers oder einer größten Ausdehnung des Einlegeteils betragen.

Alternativ oder zusätzlich kann vorgesehen sein, dass das Stützelement das Einlegeteil, vorzugsweise an einer Stelle oder mehreren Stellen, punktförmig abstützt. Somit eine Beeinträchtigung einer Strömung gering haltbar.

Das Stützelement kann beispielsweise mittig angeordnet sein. Somit ist ein symmetrischer Aufbau oder eine symmetrische Abstützung einfach erreichbar.

Alternativ oder zusätzlich kann vorgesehen sein, dass das Stützelement exzentrisch zum Einlegeteil angeordnet ist. Somit können mechanisch stabile Anordnungen bereitgestellt werden.

Bevorzugt erfolgt eine Abstützung an einer Stelle, die zwischen zwei benachbarten Löchern einer, beispielsweise der bereits erwähnten, Zerlegereinheit, vorzugsweise mittig dazwischen, liegt.

Bei einer vorteilhaften Ausgestaltung kann vorgesehen sein, dass die Zerlegereinheit Löcher aufweist, welche konisch geformt sind. Bevorzugt nimmt ein Durchmesser der Löcher in Strömungsrichtung ab. Die Geometrien der Löcher können identisch sein oder nicht-identisch sein. Somit kann ein Strahlregler bereitgestellt werden, welcher über besonders gute Geräuscheigenschaften verfügt.

Die Erfindung wird nun anhand von Ausführungsbeispielen näher beschrieben, ist jedoch nicht auf diese Ausführungsbeispiele beschränkt.

Es zeigt:
- Fig. 1: einen Axialschnitt durch einen erfindungsgemäßen Strahlregler,
- Fig. 2: den Strahlregler gemäß Fig. 1 in einer Explosionsdarstellung in einer Schrägansicht auf eine stromabwärtige Auslaufseite,
- Fig. 3: ein Einlegeteil des Strahlreglers gemäß Fig. 1 und Fig. 2 in einer dreidimensionalen Schrägansicht auf eine Zulaufseite,
- Fig. 4: ein Stützelement für das Einlegeteil gemäß Fig. 3 bei dem Strahlregler gemäß Fig. 1 und Fig. 2 in einer Ansicht auf eine Abströmseite (links) und eine Zuströmseite (rechts),
- Fig. 5: einen Axialschnitt durch einen weiteren erfindungsgemäßen Strahlregler,
- Fig. 6: einen Axialschnitt durch einen dritten erfindungsgemäßen Strahlregler,
- Fig. 7: einen Axialschnitt durch einen vierten erfindungsgemäßen Strahlregler,
- Fig. 8: einen Axialschnitt durch einen fünften erfindungsgemäßen Strahlregler,
- Fig. 9: ein alternatives Beispiel eines Einlegeteils für einen Strahlregler gemäß Fig. 1 und Fig. 2,
- Fig. 10: eine Prinzipdarstellung eines Herstellungsverfahrens für ein Einlegeteil gemäß Fig. 9,
- Fig. 11: eine Prinzipdarstellung eines Axialschnitts durch das Einlegeteil gemäß Fig. 9 und
- Fig. 12: eine weitere prinziphafte Axialdarstellung des Einlegeteils nach Fig. 9 zur Verdeutlichung eines möglichen Herstellungsverfahrens für die Lagen des Einlegeteils.

Fig. 1 bis 4 zeigen einen im Ganzen mit 1 bezeichneten erfindungsgemäßen Strahlregler und Teile von diesem.

Der Strahlregler 1 hat ein Gehäuse 2, in dem eine Zerlegereinheit 3 angeordnet ist.

Stromabwärts der Zerlegereinheit 3 ist ein Innenraum 4 ausgebildet, in dem sich die Einzelstrahlen, die aus der Zerlegereinheit 3 austreten, durchmischen und homogenisieren können, um durch eine als Gleichrichter wirkende Auslaufstruktur 5 in einer gewünschten Strahlqualität auszutreten.

Die Zerlegereinheit 3 weist hierbei Wasserdurchtritte 6 auf, die jeweils als Düse einen Einzelstrahl formen und in den Innenraum 4 abgeben.

In dem Innenraum 4 ist direkt stromabwärts der Zerlegereinheit 3 ein Einlegeteil 7 angeordnet, welches im Bereich 8 der Wasserdurchtritte 6 an der Zerlegereinheit 3 flächig anliegt.

Die Zerlegereinheit 3 hat eine Lochplatte 9 mit gleichmäßig über eine seitliche Richtung 10 verteilten Löchern 11, die jeweils einen Wasserdurchtritt 6 bilden. Die Löcher 11 der Lochplatte 9 oder der Zerlegereinheit 3 sind konisch geformt, wobei ein Durchmesser der Löcher 11 in Strömungsrichtung abnimmt.

Unterhalb oder stromabwärts des Einlegeteils 7 ist ein Stützelement 12 ausgebildet, welches das Einlegeteil 7 in Kontakt zu der Zerlegereinheit 3 hält.

Das Stützelement 12 ist mittig angeordnet und wird durch Streben 34 eines sehr grob maschigen Einlegegitters 13, das den Innenraum 4 in vier Quadranten unterteilt, in Gebrauchsstellung gehalten.

Die mittige Anordnung des Stützelements 12 kann bedeuten, dass das Stützelement 12 in einem Bereich des Einlegeteils 7 ist, wobei der Bereich durch eine kreisförmige Fläche gegeben ist, deren Radius kleiner ist oder gleich ist wie 80 Prozent, vorzugsweise 60 Prozent, besonders vorzugsweise 50 Prozent, des Gesamtradius des Einlegeteils 7 (Fig.1, Fig.5, Fig.8).

Das Stützelement 12 kann das Einlegeteil 7 punktförmig abstützen. Das Stützelement 12 stützt das Einlegeteil 7 an einer von einem Randbereich 35 des Einlegeteils 7 beabstandeten Stelle (Fig.5; Fig. 8) ab.

Das Einlegeteil 7 stützt sich indirekt über das Stützelement 12 an der Auslaufstruktur 5 ab.

Durch Vergleich der Fig. 3 und 4 ist ersichtlich, dass eine Maschenweite 14 des Einlegeteils 7 kleiner ist als eine Maschenweite 15 des Einlegegitters 13.

Die Maschenweite 14 beträgt im Beispiel einen Bruchteil der Maschenweite 15.

Fig. 5 zeigt ein weiteres erfindungsgemäßes Ausführungsbeispiel eines Strahlreglers 1. Funktionell und/oder konstruktiv gleichartige oder identische Bauteile und Funktionseinheiten sind mit denselben Bezugszeichen bezeichnet und nicht noch einmal gesondert beschrieben. Die Ausführungen zur Fig. 1 bis 4 gelten daher zu Fig. 5 entsprechend.

Das Ausführungsbeispiel gemäß Fig. 5 unterscheidet sich von dem vorangehenden Ausführungsbeispiel zumindest dadurch, dass das Stützelement 12 einstückig an der Auslaufstruktur 5 ausgebildet ist.

Das Stützelement 12 stützt das Einlegeteil 7 an einer von dem Randbereich 35 des Einlegeteils 7 beabstandeten Stelle ab. Das Stützelement 12 kann das Einlegeteil 7 punktförmig abstützen.

Das Stützelement 12 kann eine zylindrische Form oder eine konische Form aufweisen. Somit können im Innenraum 4 unterschiedliche Strömungsprofile erzeugbar sein.

Fig. 6 zeigt ein weiteres erfindungsgemäßes Ausführungsbeispiel eines Strahlreglers 1. Wieder sind konstruktiv und/oder funktionell zu dem vorangehenden Ausführungsbeispiel gleichartige oder identische Bauteile und Funktionseinheiten mit denselben Bezugszeichen bezeichnet und nicht noch einmal gesondert beschrieben. Die Ausführungen zur Fig. 1 bis 5 gelten daher zu Fig. 6 entsprechend.

Das Ausführungsbeispiel gemäß Fig. 6 unterscheidet sich von den vorangehenden Ausführungsbeispielen dadurch, dass das Einlegeteil 7 an seinem Umfang 16 auf einer Schulter 17 eines Gehäuseteils 18 aufliegt.

Der Gehäuseteil 18 begrenzt den Innenraum 4 in seitlicher Richtung 10.

Fig. 7 zeigt ein weiteres erfindungsgemäßes Ausführungsbeispiel eines Strahlreglers 1. Wieder sind konstruktiv und/oder funktionell zu den vorangehenden Ausführungsbeispielen gleichartige oder identische Bauteile und Funktionseinheiten mit denselben Bezugszeichen bezeichnet und nicht noch einmal gesondert beschrieben. Die Ausführungen zu den Fig. 1 bis 6 gelten daher zu der Fig. 7 entsprechend.

Das Ausführungsbeispiel nach Fig. 7 unterscheidet sich von den vorangehenden Ausführungsbeispielen dadurch, dass mehrere Einlegegitter 13 in einer Stapelanordnung im Innenraum 4 angeordnet sind, die gemeinsam das Einlegeteil 7 abstützen und gegen die Zerlegereinheit 3 drücken.

Fig. 8 zeigt ein weiteres erfindungsgemäßen Ausführungsbeispiel eines Strahlreglers 1. Wieder sind konstruktiv und/oder funktionell zu den vorangehenden Ausführungsbeispielen gleichartige oder identische Bauteile und Funktionseinheiten mit denselben Bezugszeichen bezeichnet und nicht noch einmal gesondert beschrieben. Die Ausführungen zur Fig. 1 bis 7 gelten daher zu Fig. 8 entsprechend.

Das Ausführungsbeispiel gemäß Fig. 8 unterscheidet sich von den vorangehenden Ausführungsbeispielen zumindest dadurch, dass das Einlegeteil 7 durch ein exzentrisch angebrachtes Stützelement 12, das in die Auslaufstruktur 5 gesetzt ist und von dieser gehalten ist, abgestützt wird.

Das Stützelement 12 stützt das Einlegeteil 7 an einer von dem Randbereich 35 des Einlegeteils beabstandeten Stelle ab. Das Stützelement 12 kann das Einlegeteil 7 punktförmig abstützen.

Das Stützelement 12 kann einstückig oder mehrstückig, insbesondere zweistückig, mit der Auslaufstruktur 5 sein.

In den Fig. 1 und 5 bis 8 ist erkennbar, dass das Einlegeteil 7 gemäß Fig. 3 aus zwei übereinander liegenden Lagen 19 gebildet ist. Diese Lagen 19 sind jeweils als ein Flächengebilde 20 ausgebildet.

Jedes Flächengebilde 20 ist aus eindimensionalen Elementen 21, beispielsweise Draht 22 (vgl. Fig. 3) oder Kunststofffasern 23 (vgl. Fig. 9) gefügt, beispielsweise gewebt oder geflochten.

Fig. 10 verdeutlicht eine mögliche Herstellung eines mehrlagigen Einlegeteils 7 am Beispiel von drei Lagen 19.

Jede Lage 19 wird aus einer Bahn 24 hergestellt, die in Fig. 10 in der linken Hälfte abgebildet sind.

Die Bahnen 24 können hierbei unterschiedlich oder übereinstimmend ausgebildet sein. Die Bahnen 24 können sich hinsichtlich einer Materialwahl und/oder einer Fügetechnik und/oder einer Maschenweite unterscheiden.

Die Bahnen 24 werden - wie in der rechten Bildhäfte von Fig. 10 gezeigt - übereinander gelegt und entlang von Stanzlinien 25 gemeinsam ausgestochen.

Fig. 11 zeigt eine Prinzipdarstellung eines Axialschnitts durch das fertige Einlegeteil 7.

Es ist erkennbar, dass eine stoffschlüssige Verbindung 26 am Rand 27 des Einlegeteils 7 ausgebildet ist, so dass sich im Innenraum 4 übereinander liegende Zwischenräume 28 ausbilden.

Die stoffschlüssige Verbindung kann beispielsweise durch Ultraschallschweißen vor, während und/oder nach dem Stanzen hergestellt sein.

In Fig. 12 ist noch erkennbar, dass der Rand 27 mit einer Verstärkung 29 versehen sein kann, insbesondere um eine Abstützung des Einlegeteils 7 am Umfang 16 zu ermöglichen.

In den Schnittdarstellungen gemäß Fig. 1 und Fig. 5 bis 8 ist noch erkennbar, dass eine Dicke 30 des Einlegeteils 7 kleiner ist als eine Dicke 31 der Lochplatte 9.

In den gezeigten Ausführungsbeispielen ist das Gehäuse 2 zweiteilig ausgeführt und lässt sich an einer Verbindungsstelle 33 stromabwärts der Zerlegereinheit 3 öffnen. Somit ist der Innenraum 4 zugänglich, um beispielweise das Einlegeteil 7 und/oder das wenigstens eine Einlegegitter 13 und/oder das wenigstens eine Stützelement 12 in den Innenraum 4 einzulegen.

Bei dem erfindungsgemäßen Strahlregler 1 wird somit vorgeschlagen, ein Einlegeteil 7 direkt hinter einer Zerlegereinheit 3 in einem Innenraum 4 des Strahlreglers 1 anzuordnen, wobei das Einlegeteil 7 flächig an einer Abströmseite der Zerlegereinheit 3 anliegt.

### Bezugszeichenliste

- 1: Strahlregler
- 2: Gehäuse
- 3: Zerlegereinheit
- 4: Innenraum
- 5: Auslaufstruktur
- 6: Wasserdurchtritt
- 7: Einlegeteil
- 8: Bereich
- 9: Lochplatte
- 10: seitliche Richtung
- 11: Loch, Löcher
- 12: Stützelement
- 13: Einlegegitter
- 14: Maschenweite des Einlegeteils 7
- 15: Maschenweite des Einlegegitters 13
- 16: Umfang
- 17: Schulter
- 18: Gehäuseteil
- 19: Lage
- 20: Flächengebilde
- 21: eindimensionales Element
- 22: Draht
- 23: Kunststofffaser
- 24: Bahn
- 25: Stanzlinie
- 26: stoffschlüssige Verbindung
- 27: Rand
- 28: Zwischenraum
- 29: Verstärkung
- 30: Dicke des Einlegeteils
- 31: Dicke der Lochplatte
- 33: Verbindungsstelle
- 34: Strebe
- 35: Randbereich

## Patentansprüche

1. Strahlregler (1) mit einer Zerlegereinheit (3) und mit einem unterhalb der Zerlegereinheit (3) ausgebildeten Innenraum (4), wobei die Zerlegereinheit (3) wenigstens einen Wasserdurchtritt (6) in den Innenraum (4) hat, und mit wenigstens einem in dem Innenraum (4) angeordneten Einlegeteil (7), wobei das Einlegeteil (7) zumindest in einem Bereich (8) um den wenigstens einen Wasserdurchtritt (6) an der Zerlegereinheit (3) vorzugsweise flächig anliegt und wobei das Einlegeteil (7) wenigstens zwei Lagen (19) hat, **dadurch gekennzeichnet, dass** die wenigstens zwei Lagen (19) an ihren Rändern miteinander stoffschlüssig verbunden sind.

2. Strahlregler (1) nach dem vorangehenden Anspruch, **dadurch gekennzeichnet, dass** das Einlegeteil (7) abströmseitig durch wenigstens ein Stützelement (12), insbesondere wenigstens ein Einlegegitter (13), abgestützt ist.

3. Strahlregler (1) nach einem der vorangehenden Ansprüche, **dadurch gekennzeichnet, dass** eine Maschenweite des Einlegeteils (7) kleiner als eine Maschenweite des oder eines stromabwärtigen Einlegegitters (13) ist.

4. Strahlregler (1) nach einem der vorangehenden Ansprüche, **dadurch gekennzeichnet, dass** das Einlegeteil (7) abströmseitig an einer Auslaufstruktur (5) abgestützt ist.

5. Strahlregler (1) nach einem der vorangehenden Ansprüche, **dadurch gekennzeichnet, dass** das Einlegeteil (7) an seinem Umfang (16) an einem vorzugsweise den Innenraum (4) seitlich begrenzenden Gehäuseteil (18) abgestützt ist.

6. Strahlregler (1) nach einem der vorangehenden Ansprüche, **dadurch gekennzeichnet, dass** das Einlegeteil (7) die Zerlegereinheit (3) in seitlicher Richtung (10) zumindest im Bereich (8) der Wasserdurchtritte (6) abdeckt und/oder kontaktiert.

7. Strahlregler (1) nach einem der vorangehenden Ansprüche, **dadurch gekennzeichnet, dass** das Einlegeteil (7) wenigstens eine Lage (19) aus einem vorzugsweise textilen Flächengebilde (20) hat.

8. Strahlregler (1) nach einem der vorangehenden Ansprüche, **dadurch gekennzeichnet, dass** das Einlegeteil (7) wenigstens eine Lage (19) aus einem Gewebe hat.

9. Strahlregler (1) nach einem der vorangehenden Ansprüche, **dadurch gekennzeichnet, dass** wenigstens eine Lage (19) aus Kunststofffasern (23) und/oder Metallfasern und/oder Draht (22) gebildet, insbesondere gewebt, ist.

10. Strahlregler (1) nach einem der vorangehenden Ansprüche 7 bis 9, **dadurch gekennzeichnet, dass** die wenigstens eine Lage (19) gestanzt ist.

11. Strahlregler (1) nach einem der vorangehenden Ansprüche, **dadurch gekennzeichnet, dass** die wenigstens zwei Lagen (19) einen Zwischenraum (28) einschließen.

12. Strahlregler (1) nach einem der vorangehenden Ansprüche, **dadurch gekennzeichnet, dass** die wenigstens zwei Lagen (19) deckungsgleich sind.

13. Strahlregler (1) nach einem der vorangehenden Ansprüche, **dadurch gekennzeichnet, dass** das Einlegeteil (7) an seinem Rand (27) verstärkt ausgebildet ist.

14. Strahlregler (1) nach einem der vorangehenden Ansprüche, **dadurch gekennzeichnet, dass** die Zerlegereinheit (3) eine Lochplatte (9) hat.

15. Strahlregler (1) nach Anspruch 14, **dadurch gekennzeichnet, dass** eine Dicke (30) des Einlegeteils (7) geringer als eine Dicke (31) der Lochplatte (9) ist.

16. Strahlregler (1) nach einem der Ansprüche 2 bis 15,
**dadurch gekennzeichnet, dass** das wenigstens eine Stützelement (12) das Einlegeteil (7) an einer von einem Randbereich (35) des Einlegeteils (7) beabstandeten Stelle abstützt und/oder dass das Stützelement (12) das Einlegeteil (7) punktförmig abstützt und/oder dass das Stützelement mittig oder exzentrisch zum Einlegeteil (7) angeordnet ist.

17. Strahlregler (1) nach einem der vorangehenden Ansprüche, **dadurch gekennzeichnet, dass** die Zerlegereinheit (3) Löcher (11) aufweist, welche konisch geformt sind, insbesondere wobei ein Durchmesser der Löcher (11) in Strömungsrichtung abnimmt.

## Claims

1. Jet regulator (1) having a splitter unit (3) and having an interior space (4) formed below the splitter unit (3), wherein the splitter unit (3) has at least one water passage (6) into the interior space (4), and having at least one insert part (7) arranged in the interior space (4), wherein the insert part (7) preferably lies flat against the splitter unit (3) at least in a region (8) around the at least one water passage (6) and wherein the insert part (7) has at least two layers (19), **characterized in that** the at least two layers (19) are connected to each other at their edges in a materially bonded manner.

2. Jet regulator (1) according to the preceding claim, **characterized in that** the insert part (7) is supported on the downstream side by at least one supporting element (12), in particular at least one insertion grid (13).

3. Jet regulator (1) according to one of the preceding claims, **characterized in that** a mesh width of the insert part (7) is smaller than a mesh width of the or a downstream insertion grid (13).

4. Jet regulator (1) according to one of the preceding claims, **characterized in that** the insert part (7) is supported on the downstream side on an outlet structure (5).

5. Jet regulator (1) according to one of the preceding claims, **characterized in that** the insert part (7) is supported at its circumference (16) on a housing part (18) preferably laterally delimiting the interior space (4).

6. Jet regulator (1) according to one of the preceding claims, **characterized in that** the insert part (7) covers and/or contacts the splitter unit (3) in the lateral direction (10) at least in the region (8) of the water passages (6).

7. Jet regulator (1) according to one of the preceding claims, **characterized in that** the insert part (7) has at least one layer (19) of a preferably textile sheet-like fabric (20).

8. Jet regulator (1) according to one of the preceding claims, **characterized in that** the insert part (7) has at least one layer (19) made of a fabric.

9. Jet regulator (1) according to one of the preceding claims, **characterized in that** at least one layer (19) is formed, in particular woven, from plastic fibers (23) and/or metal fibers and/or wire (22).

10. Jet regulator (1) according to one of the preceding claims 7 to 9, **characterized in that** the at least one layer (19) is punched.

11. Jet regulator (1) according to one of the preceding claims, **characterized in that** the at least two layers (19) enclose an intermediate space (28).

12. Jet regulator (1) according to one of the preceding claims, **characterized in that** the at least two layers (19) are congruent.

13. Jet regulator (1) according to one of the preceding claims, **characterized in that** the insert part (7) is reinforced at its edge (27).

14. Jet regulator (1) according to one of the preceding claims, **characterized in that** the splitter unit (3) has a perforated plate (9).

15. Jet regulator (1) according to claim 14, **characterized in that** a thickness (30) of the insert part (7) is less than a thickness (31) of the perforated plate (9).

16. Jet regulator (1) according to one of claims 2 to 15, **characterized in that** the at least one supporting element (12) supports the insert part (7) at a point spaced from an edge region (35) of the insert part (7) and/or **in that** the supporting element (12) supports the insert part (7) in a point-like manner and/or **in that** the supporting element is arranged centrally or eccentrically with respect to the insert part (7).

17. Jet regulator (1) according to one of the preceding claims, **characterized in that** the splitter unit (3) has holes (11) which are conically shaped, in particular wherein a diameter of the holes (11) decreases in the direction of flow.

## Revendications

1. Aérateur (1) muni d'une unité de brise-jet (3) et d'un espace intérieur (4) formé en dessous de l'unité de brise-jet (3), l'unité de brise-jet (3) comportant au moins un passage d'eau (6) dans l'espace intérieur (4), et muni d'au moins un insert (7) disposé dans l'espace intérieur (4), l'insert (7) reposant de préférence à plat sur l'unité de brise-jet (3) au moins dans une zone (8) entourant l'au moins un passage d'eau (6) et l'insert (7) possédant au moins deux couches (19), **caractérisé en ce que** les au moins deux couches (19) sont assemblées l'une à l'autre sur leurs bords par solidarité de matière.

2. Aérateur (1) selon la revendication précédente, **caractérisé en ce que** l'insert (7) s'appuie du côté aval sur au moins un élément d'appui (12), en particulier au moins une crépine (13).

3. Aérateur (1) selon l'une des revendications précédentes, **caractérisé en ce qu'**une taille de mailles de l'insert (7) est plus petite qu'une taille de mailles de la ou d'une crépine (13) du côté aval.

4. Aérateur (1) selon l'une des revendications précédentes, **caractérisé en ce que** l'insert (7) s'appuie du côté aval sur une structure d'écoulement (5).

5. Aérateur (1) selon l'une des revendications précédentes, **caractérisé en ce que** l'insert (7) s'appuie sur sa circonférence (16) sur une partie de corps (18) qui délimite de préférence l'espace intérieur (4) sur les côtés.

6. Aérateur (1) selon l'une des revendications précédentes, **caractérisé en ce que** l'insert (7) couvre l'unité de brise-jet (3) et/ou est en contact avec elle dans le sens latéral (10) au moins dans la région (8) des passages d'eau (6).

7. Aérateur (1) selon l'une des revendications précédentes, **caractérisé en ce que** l'insert (7) possède au moins une couche (19) d'une structure plane (20), de préférence textile.

8. Aérateur (1) selon l'une des revendications précédentes, **caractérisé en ce que** l'insert (7) possède au moins une couche (19) d'un tissu.

9. Aérateur (1) selon l'une des revendications précédentes, **caractérisé en ce qu'**au moins une couche (19) est formée de fibres synthétiques (23) et/ou de fibres métalliques et/ou de fil métallique (22), en particulier tissée.

10. Aérateur (1) selon l'une des revendications 7 à 9, **caractérisé en ce que** l'au moins une couche (19) est découpée à l'emporte-pièce.

11. Aérateur (1) selon l'une des revendications précédentes, **caractérisé en ce que** les au moins deux couches (19) renferment un espace intermédiaire (28).

12. Aérateur (1) selon l'une des revendications précédentes, **caractérisé en ce que** les au moins deux couches (19) ont une étendue égale.

13. Aérateur (1) selon l'une des revendications précédentes, **caractérisé en ce que** l'insert (7) est renforcé sur son bord (27).

14. Aérateur (1) selon l'une des revendications précédentes, **caractérisé en ce que** l'unité de brise-jet (3) possède une plaque perforée (9).

15. Aérateur (1) selon la revendication 14, **caractérisé en ce qu'**une épaisseur (30) de l'insert (7) est plus faible qu'une épaisseur (31) de la plaque perforée (9).

16. Aérateur (1) selon l'une des revendications 2 à 15, **caractérisé en ce que** l'au moins un élément d'appui (12) soutient l'insert (7) à un endroit distant d'une zone de bord (35) de l'insert (7) et/ou **en ce que** l'élément d'appui (12) soutient l'insert (7) de façon ponctuelle et/ou **en ce que** l'élément d'appui est disposé au centre ou excentré par rapport à l'insert (7).

17. Aérateur (1) selon l'une des revendications précédentes, **caractérisé en ce que** l'unité de brise-jet (3) comporte des trous (11) de forme conique, avec en particulier un diamètre des trous (11) qui diminue dans le sens de l'écoulement.
